# EUROPÄISCHE PATENTSCHRIFT

(11) **EP 2 488 313 B1**
(45) Veröffentlichungstag und Bekanntmachung des Hinweises auf die Patenterteilung: **17.07.2013**
(21) Anmeldenummer: 10759864.1
(22) Anmeldetag: 24.09.2010
(51) Int. Cl.: B21C 47/04, B21B 21/00

(54) **AUFWICKELVORRICHTUNG, WALZANLAGE MIT EINER AUFWICKELVORRICHTUNG UND ZUGEHÖRIGES VERFAHREN**
WINDING DEVICE, ROLLER SYSTEM HAVING A WINDING DEVICE AND RELATED METHOD
DISPOSITIF D'ENROULEMENT, INSTALLATION DE LAMINAGE AVEC UN DISPOSITIF D'ENROULEMENT ET PROCÉDÉ SPÉCIFIQUE

(30) Priorität: 13.10.2009 DE 102009045640
(43) Veröffentlichungstag der Anmeldung: 22.08.2012
(73) Patentinhaber: Sandvik Materials Technology Deutschland GmbH, 40549 Düsseldorf (DE)
(72) Erfinder: FROBÖSE, Thomas, 33775 Versmold (DE); RAUFFMANN, Udo, 33824 Werther (DE)
(74) Vertreter: WSL Patentanwälte Partnerschaftsgesellschaft
(86) Internationale Anmeldenummer: PCT/EP2010/064111
(87) Internationale Veröffentlichungsnummer: WO 2011/045165

(56) Entgegenhaltungen:
- DD-A1- 128 573
- DE-A1- 4 419 827
- JP-A- 59 206 117
- DATABASE WPI Week 198114 Thomson Scientific, London, GB; AN 1981-25066D XP002612229, -& SU 751 459 A1 (ELEKTROSTALSKIJ Z TYAZHELOGO) 30. Juli 1980 (1980-07-30)

## Beschreibung

Die vorliegende Erfindung betrifft eine Aufwickelvorrichtung für ein in einer Walzanlage gefertigtes Rohr sowie eine Walzanlage mit einer solchen Aufwickelvorrichtung und ein Verfahren zum Aufwickeln eines gefertigten Rohrs.

Zur Herstellung von präzisen Metallrohren, insbesondere aus Stahl, wird ein ausgedehnter hohlzylindrischer Rohling zumeist im vollständig erkalteten Zustand durch Druckspannungen kalt reduziert. Dabei wird der Rohling zu einem Rohr mit definiertem reduziertem Aussendruchmesser und einer definierten Wanddicke umgeformt.

Das am weitesten verbreitete Reduzierverfahren für Rohre ist als Kaltpilgern bekannt, wobei der Rohling Luppe genannte wird. Die Luppe wird beim Walzen über einen kalibrierten, d.h. den Innendurchmesser des fertigen Rohres aufweisenden, Walzdorn geschoben und dabei von aussen von zwei kalibrierten, d.h. den Aussendurchmesser des fertigen Rohrs definierenden, Walzen umfasst und in Längsrichtung über den Walzdorn ausgewalzt.

Während des Kaltpilgerns erfährt die Luppe einen schrittweisen Vorschub in Richtung auf den Walzdorn zu bzw. über diesen hinweg, während die Walzen drehend über dem Dorn und damit über die Luppe horizontal hin- und herbewegt werden. Dabei wird die Horizontalbewegung der Walzen durch ein Walzgerüst vorgegeben, an dem die Walzen drehbar gelagert sind. Das Walzgerüst wird in bekannten Walzpilgeranlagen mit Hilfe eines Kurbelantriebs in eine Richtung parallel zum Walzdorn hin- und herbewegt, während die Walzen selbst eine Drehbewegung durch eine relativ zum Walzgerüst feststehende Zahnstange erhalten, in die fest mit den Walzenachsen verbundene Zahnräder eingreifen.

Der Vorschub der Luppe über dem Dorn erfolgt mit Hilfe eines Vorschubspannschlittens, welcher eine Translationsbewegung in eine Richtung parallel zur Achse des Walzdorn ermöglicht.

Die im Walzgerüst übereinander angeordneten konisch kalibrierten Walzen drehen sich entgegen der Vorschubrichtung des Vorschubspannschlittens. Das von den Walzen gebildete sogenannte Pilgermaul erfasst die Luppe und die Walzen drücken von aussen eine kleine Werkstoffwelle ab, die vom Glättkaliber der Walzen und dem Walzdorn zu der vorgesehenen Wanddicke ausgestreckt wird, bis das Leerlaufkaliber der Walzen das fertige Rohr freigibt. Während des Walzens bewegt sich das Walzgerüst mit den daran befestigten Walzen entgegen der Vorschubrichtung der Luppe. Mit Hilfe des Vorschubspannschlittens wird die Luppe nach dem Erreichen des Leerlaufkalibers der Walzen um einen weiteren Schritt auf den Walzdorn hin vorgeschoben, während die Walzen mit dem Walzgerüst in ihre horizontale Ausgangslage zurückkehren. Gleichzeitig erfährt die Luppe eine Drehung um ihre Achse, um eine gleichmäßige Form des fertigen Rohrs zu erreichen. Durch mehrfaches Überwalzen jedes Rohrabschnitts werden eine gleichmäßige Wanddicke und Rundheit des Rohrs sowie gleichmäßige Innen- und Aussendurchmesser erreicht.

Aufgrund der komplexen Bewegungsabläufe, welche die Luppe bzw. das fertige Rohr ausführen, die aus einer Überlagerung von Rotations- und Translationsbewegungen bestehen, müssen die fertigen Rohre im Stand der Technik erst vollständig die Walzanlage verlassen haben, bevor sie, beispielsweise durch Aufwickeln, in einen transportfähigen Zustand gebracht werden können.

Die DD 128 573 A1 offenbart eine Wickelvorrichtung in einem Kaltpilgerwalzwerk, welche das austretende Rohr im Gleichlauf mit dem Walzprozess zu einem Rohrring aufwickelt.

Gegenüber diesem Stand der Technik ist es Aufgabe der vorliegenden Erfindung eine Vorrichtung und ein Verfahren bereitzustellen, die es ermöglichen, das fertig umgeformte Rohr hinter dem Walzgerüst in einen transportfähigen Zustand zu bringen, während sich noch andere Abschnitte des Rohrs im Stadium der Luppe befinden oder gerade umgeformt werden, wobei das Aufwickeln im Wesentlichen frei von den Einflüssen der Kräfte des Vorschubs beim Walzen erfolgt.

Diese Aufgabe wird durch eine Aufwickelvorrichtung für ein in einer Walzanlage gefertigtes Rohr gelöst, mit einer Biegeeinrichtung zum Krümmen des Rohrs, so dass dieses um eine erste Achse herum spiralförmig aufwickelbar ist und einem Haltegestellt, wobei die Biegeeinrichtung um eine im Wesentlichen zu der ersten Achse senkrechte zweite Achse verschwenkbar an dem Haltegestell aufgenommen ist, wobei die zweite Achse mit der Symmetrieachse des fertigen aus einem Walzgerüst auslaufenden Rohr zusammenfällt, und wobei das Haltegestell so ausgestaltet ist, dass es in einer zu der zweiten Achse im Wesentlichen parallelen Richtung bewegbar ist.

Eine solche Vorrichtung ermöglicht es, das aus der Walzanlage auslaufende, fertig umgeformte Rohr aufzunehmen und es so zu krümmen, dass es auf einer spiralförmigen Bahn aufgewickelt werden kann. Diese Anordnung ermöglicht eine erhebliche Zeiteinsparung bei der Produktion von Stahlrohren, die so dimensioniert sind, dass sie aufwickelbar sind, da das aus dem Walzgerüst auslaufende Rohr bereits aufgewickelt werden kann, während im gleichen Strang noch Luppe in das Pilgermaul eingeführt und dort umgeformt wird. Darüber hinaus ermöglicht die efindungsgemäße Vorrichtung eine erhebliche Platzeinsparung für die Walzanlage als solche, da bei der Herstellung des Rohrs nicht zunächst der gesamte Strang auf seiner vollen Länge aus dem Walzgerüst herauslaufen muss, bevor er aufgewickelt bzw. aufgeschossen werden kann.

Der Kern der erfindungsgemäßen Aufwickelvorrichtung ist, dass die Biegeeinrichtung um eine Achse verschwenkbar montiert ist. Auf diese Weise kann die Biegeeinrichtung die Verschwenkbewegung, welche das Rohr bzw. die Luppe beim Walzen durch den Vorschubspannschlitten angetrieben ausführen, nachvollziehen und das Rohr kann ohne Verwindungen aufgewickelt werden. Ohne eine entsprechende verschwenkbare Lagerung der Biegeeinrichtung käme es zu einem Verwinden des Rohrs beim Aufwickeln und eine damit verbundene erhebliche Qualitätseinbuße beim fertigen Rohr.

Die zweite Achse, um welche die Biegeeinrichtung verschwenkbar an dem Haltegestell aufgenommen ist, fällt mit der Symmetrieachse des fertigen aus dem Walzgerüst auslaufenden Rohrs zusammen.

In einer Ausführungsform der Erfindung ist die Biegeeinrichtung motorisch angetrieben um die zweite Achse verschwenkbar. Zwar kann die Verschwenkbewegung der Biegeeinrichtung prinzipiell auch durch die Verschwenkbewegung des fertigen aus dem Walzgerüst auslaufenden Rohrs bewirkt werden, jedoch verhindert ein motorischer Antrieb weitgehend, dass das Rohr beim Aufwickeln Torsionsspannungen erfährt.

In einer Ausführungsform der Erfindung weist die Biegeeinrichtung mindestens drei um jeweils eine Drehachse drehbare Rollen auf, wobei die Drehachsen im Wesentlichen parallel zu der ersten Achse angeordnet sind und wobei mindestens zwei der Drehachsen einen voneinander verschiedenen Abstand von der ersten Achse aufweisen, so dass im Betrieb der Vorrichtung das Rohr zwischen zwei Rollen auf einer ersten Seite und einer Rolle auf einer anderen Seite geführt wird.

Diese Anordnung der Rollen der Biegeeinrichtung ermöglichen ein kontinuierliches Krümmen des Rohrs und damit ein Aufwickeln um die erste Achse. In einer bevorzugten Ausführungsform weisen zwei Rollen einen größeren Abstand von der ersten Achse als die dritte zwischen diesen angeordnete Rolle auf. Der Krümmungsradius, welchen die Biegeeinrichtung dem fertigen Rohr aufprägt, hängt dann von der Differenz der Abstände der ersten bzw. der zweiten Rolle und der dritten Rolle von der ersten Achse ab.

Dabei kann in einer Ausführungsform der Erfindung beim Einfädeln des Anfangs des zu krümmenden Rohrs in die Aufwickelvorrichtung zunächst die Differenz der Abstände von der ersten Achse so eingestellt werden, dass das Rohr frei zwischen die Rollen laufen kann, während erst dann die Differenz der Abstände der Rollen von der ersten Achse so eingestellt wird, dass die Rolle, welche näher an der ersten Achse liegt, eine Krümmung des Rohrs bewirkt.

In einer Ausführungsform der Erfindung ist zumindest eine der Rollen der Biegeeinrichtung motorisch angetrieben drehbar. Während es prinzipiell auch vorstellbar ist, dass das Biegen und das nachfolgende Aufwickeln des Rohrs von der Bewegung des Vorschubspannschlittens der Walzanlage angetrieben wird, verhindert ein motorischer Antrieb mindestens einer der Rollen der Biegeeinrichtung, dass das Rohr während des Aufwickelns Druck- bzw. Zugspannungen in Längsrichtung erfährt.

Dabei ist das Haltegestell so ausgestaltet, dass es in einer zu der zweiten Achse im Wesentlichen parallelen Richtung bewegbar ist. Auf diese Weise kann die Aufwickelvorrichtung bzw. deren Biegeeinrichtung die Translationsbewegung des Rohrs in dessen Längsrichtung beim Walzen nachvollziehen und das Aufwickeln erfolgt im Wesentlichen frei von den Einflüssen der Kräfte des Vorschubs beim Walzen.

Dabei ist eine Ausführungsform möglich, bei welcher auch das Haltegestell motorisch angetrieben bewegbar ist.

Die oben genannte Aufgabe wird auch durch eine Walzanlage mit einer Ausführungsform der Aufwickelvorrichtung gelöst, so wie sie zuvor beschrieben wurde.

In einer Ausführungsform ist die Walzanlage eine Kaltpilgerwalzanlage mit zwei Walzen, wobei die Aufwickelvorrichtung in Vorschubrichtung des Rohrs hinter den Walzen bzw. dem Walzgerüst, an welchem die Walzen aufgenommen sind, angeordnet ist.

In einer Ausführungsform weist die Walzanlage zwei Walzen und mindestens ein Vorschubspannfutter auf, wobei das Vorschubspannfutter im Betrieb der Walzanlage eine Luppe aufnimmt und diese zwischen die Walzen schiebt, wobei das Vorschubspannfutter verschwenkbar ausgestaltet ist und die Luppe um deren Längsachse verschwenkbar aufnimmt und wobei die Walzeinrichtung eine Steuerung aufweist, die so eingerichtet ist, dass sie im Betrieb der Vorrichtung das Vorschubspannfutter und die Biegeeinrichtung synchron verschwenkt. In einer solchen Ausführungsform ist die Biegeeinrichtung um die zweite Achse motorisch verschwenkbar an dem Haltegestell aufgenommen. Diese "elektronische Welle" zwischen dem Vorschubspannschlitten und der Aufwickelvorrichtung ermöglicht ein in Längsrichtung nahezu verwindungsfreies Aufwickeln des fertigen Rohrs.

In einer Ausführungsform weist die Walzanlage eine Steuerung auf, die so eingerichtet ist, dass sie im Betrieb der Vorrichtung in einer ersten Phase mindestens eine der Rollen der Biegeeinrichtung so antreibt, dass diese das Haltegestell mit der Biegeeinrichtung am Rohr entgegen der Vorschubrichtung des Rohrs ziehen und die in einer zweiten Phase mindestens eine Rolle der Biegeeinrichtung so fixiert, dass das Haltegestell mit der Biegeeinrichtung von dem Rohr in Vorschubrichtung des Rohrs bewegbar ist. Auf diese Weise kann ein Betrieb der erfindungsgemäßen Walzanlage mit der Aufwickelvorrichtung gewährleistet werden, bei der sich die Aufwickelvorrichtung entgegen der Vorschubrichtung am Rohr entlang in Richtung der Walzen zieht und dabei das Rohr aufwickelt. Wird der Umkehrpunkt, d.h. der Endpunkt der Führung der Translationsbewegung des Haltegestells erreicht, so wird der Aufwickelprozeß unterbrochen und zumindest eine der Rollen fixiert die Biegeeinrichtung an dem aufzuwickelnden Rohr. Von der Vorschubbewegung des Rohrs angetrieben wird dann das Haltegestell in Vorschubrichtung zum anderen Endpunkt seiner Translationsbewegung verfahren und die Aufwickeltätigkeit der Aufwickelvorrichtung beginnt erneut.

Die oben genannte Aufgabe wird auch durch ein Verfahren zum Aufwickeln eines in einer Walzanlage gefertigten Rohrs gemäß Anspruch 10 gelöst.

Ein solches Verfahren wird in einer Ausführungsform zum Herstellen eines aufgewickelten Rohrs verwendet, welches zusätzlich die Schritte aufweist: Zuführen einer Luppe in eine Walzanlage und Umformen der Luppe zu einem fertigen Rohr.

Dabei wird in einer Ausführungsform die Luppe durch Walzen umgeformt, wobei die Luppe beim Umformen um ihre Längsachse verschwenkt wird, wobei das Verschwenken der Luppe und das Verschenken der Biegeeinrichtung synchron erfolgt.

In einer Ausführungsform der Verfahrens weist die Biegeeinrichtung Rollen auf, die mit dem Rohr in Eingriff treten, wobei in einer ersten Phase mindestens eine der Rollen so angetrieben wird, dass diese die Biegeeinrichtung am Rohr entgegen der Vorschubrichtung des Rohrs ziehen und wobei in einer zweiten Phase mindestens eine Rolle so fixiert wird, dass die Biegeeinrichtung von dem Rohr in Vorschubrichtung des Rohrs bewegt wird.

Weitere Vorteile, Merkmale und Anwendungsmöglichkeiten der vorliegenden Erfindung werden anhand der folgenden Beschreibung einer bevorzugten Ausführungsform und der dazu gehörigen Figuren deutlich.

Figur 1 zeigt eine Seitenansicht des schematischen Aufbaus einer Kaltpilgerwalzanlage mit einer Aufwickelvorrichtung gemäß einer Ausführungsform der vorliegenden Erfindung.

Figur 2 zeigt eine detaillierte Seitenansicht der erfindungsgemäßen Aufwickelvorrichtung aus Figur 1.

In Figur 1 ist schematisch der Aufbau einer erfindungsgemäßen Kaltpilgerwalzanlage in einer Seitenansicht dargestellt. Die Walzanlage besteht aus einem Walzgerüst 1 mit Walzen 2, 3 einem kalibrierten Walzdorn 4 sowie einem Vorschubspannschlitten 5. In der dargestellten Ausführungsform weist die Kaltpilgerwalzanlage einen Linearmotor 6 als Direktantrieb für den Vorschubspannschlitten 5 auf. Der Linearmotor 6 ist aus einem Läufer 16 und einem Stator 17 aufgebaut.

Während des Kaltpilgerns auf der in Figur 1 gezeigten Walzanlage erfährt die Luppe 11 einen schrittweisen Vorschub in Richtung auf den Walzdorn 4 zu bzw. über diesen hinweg, während die Walzen 2, 3 drehend über den Dorn 4 und damit über die Luppe 11 horizontal hin- und herbewegt werden. Dabei wird die Horizontalbewegung der Walzen 2, 3 durch ein Walzgerüst 1 vorgegeben, an dem die Walzen 2, 3 drehbar gelagert sind. Das Walzgerüst 1 wird mit Hilfe eines Kurbelantriebs 21 in eine Richtung parallel zum Walzdorn 4 hin- und herbewegt, während die Walzen 2, 3 selbst ihre Drehbewegung durch eine relativ zum Walzgerüst 1 feststehende Zahnstange (nicht gezeigt) erhalten, in die fest mit den Walzenachsen verbundene Zahnräder eingreifen. Der Vorschub der Luppe 11 über den Dorn 4 erfolgt mit Hilfe des Vorschubspannschlittens 5 welcher eine Translationsbewegung in eine Richtung parallel zur Achse des Walzdorns ermöglicht. Die im Walzgerüst 1 übereinander angeordneten konisch kalibrierten Walzen 2, 3 drehen sich entgegen der Vorschubrichtung des Vorschubspannschlittens 5. Das von den Walzen gebildete sogenannte Pilgermaul erfasst die Luppe 11 und die Walzen 2, 3 drücken von aussen eine kleine Werkstoffwelle ab, die von einem Glättkaliber der Walzen 2, 3 und dem Walzdorn 4 zu der vorgesehenen Wanddicke ausgestreckt wird, bis ein Leerlaufkaliber der Walzen 2, 3 das fertige Rohr freigibt. Während des Walzens bewegt sich das Walzgerüst 1 mit den daran befestigten Walzen 2, 3 entgegen der Vorschubrichtung der Luppe 11. Mit Hilfe des Vorschubspannschlittens 5 wird die Luppe 11 nach dem Erreichen des Leerlaufkalibers der Walzen 2, 3 um einen weiteren Schritt auf den Walzdorn 4 hin vorgeschoben, während die Walzen 2, 3 mit dem Walzgerüst 1 in ihre horizontale Ausgangslage zurückkehren. Gleichzeitig erfährt die Luppe 11 eine Drehung um ihre Achse 22 um eine gleichmäßige Form des fertigen Rohrs zu erreichen. Durch mehrfaches Überwalzen jedes Rohrabschnitts werden eine gleichmäßige Wanddicke und Rundheit des Rohrs sowie gleichmäßige Innen- und Aussendurchmesser erreicht.

Um das fertige Rohr 23 hinter dem Walzgerüst 1 in eine transportfähige Form aufwickeln zu können ist eine Aufwickelvorrichtung 24 vorgesehen. Die Aufwickelvorrichtung 24, welche in Figur 1 schematisch dargestellt ist, besteht aus einem Haltegestell 25 und einer Biegeeinrichtung 26.

Die Biegeeinrichtung 26 weist drei Rollen 27, 28, 29 auf, die in der dargestellten Ausführungsform alle drei motorisch angetrieben sind und reibschlüssig mit dem fertigen Rohr 23 in Eingriff treten. Die drei Rollen 27, 28, 29 biegen das fertige Rohr 23 um eine gedachte Achse 30 herum. Die Achse 30 steht im Wesentlichen senkrecht auf der Symmetrieachse 22 des fertigen Rohrs 23, so wie es die Walzen 2, 3 verläßt. Während das Rollenpaar 27, 28 über dem fertigen Rohr 23 angeordnet ist, ist die dritte Rolle 29 unter dem fertigen Rohr 23 angeordnet und sorgt dafür, dass das fertige Rohr 23 in der Biegeeinrichtung 26 gekrümmt wird. Dabei hängt der Biegeradius des Rohrs 23 von der Differenz der Abstände der Rolle 29 von der Achse 30 und des Rollenpaars 27, 28 von der Achse 30 ab.

Die Biegeeinrichtung 26 bzw. die drei Rollen 27, 28, 29 sind um die Achse 22 verschwenkbar an dem Haltegestell 25 befestigt. Dabei erfolgt die Verschwenkbewegung der Rollen 27, 28, 29 um die Achse 22 mit Hilfe eines Motorantriebs.

In der dargestellten Ausführungsform ist die Verschwenkbewegung der Biegeeinrichtung 26 mit den Rollen 27, 28, 29 über eine Steuerung mit der Verschwenkbewegung der Luppe, die der Luppe vom Vorschubspannschlitten 5 aufgeprägt wird, synchronisiert. So kann das fertige Rohr 23 ohne Torsionsspannungen während des Walzens aufgewickelt werden.

Darüber hinaus ist das Haltegestell 25 so auf einer Schiene 31 montiert, dass es eine Translationsbewegung in und entgegen der Vorschubrichtung der Luppe 11 bzw. des Rohrs 23 ausführen kann. Die Translationsbewegung des Haltegestells 25 erfolgt nicht über einen gesonderten motorischen Antrieb sondern wird in die eine Richtung vom Vorschub der Luppe 11 bzw. des fertigen Rohrs 23 bewirkt und in der anderen Richtung durch eine motorisch angetriebene Drehbewegung der Rollen 27, 28, 29.

Befindet sich das Haltegestell 25 an dem dem Walzgerüst 1 abgewandten Anschlag 32 der Schiene 31 so beginnt der Aufwickelvorgang während sich die Luppe 11 bzw. das fertige Rohr 23 weiterhin im Vorschub befindet. Dazu werden die Rollen 27, 28, 29 so angetrieben, dass sie das Haltegerüst 25 am fertigen Rohr 23 in Richtung des Walzgerüsts 1 ziehen und dabei das fertige Rohr 23 krümmen und aufwickeln. Bei Erreichen des dem Walzgerüst 1 zugewandten Anschlags 33 der Schiene 31 wird die Rotationsbewegung der Rollen 27, 28, 29 gestoppt und diese fixieren das fertige Rohr 23 relativ zum Haltegerüst 25. Das Haltegerüst 25 beginnt nun sich in Vorschubrichtung, angetrieben durch den Vorschub des fertigen Rohrs 23, wieder in Richtung des ersten Anschlags 32 zu bewegen. Bei Erreichen des Anschlags 32 beginnt erneut eine Phase des Aufwickelns.

In Figur 2 ist die Aufwickelvorrichtung 24 aus Figur 1 detailliert dargestellt. Dabei sind identische Elemente mit identischen Bezugszeichen bezeichnet. Deutlich zu erkennen ist die Montage des Haltegestells 25 auf einer Schiene 31, welche eine Translationsbewegung parallel mit und entgegen der Vorschubrichtung ermöglicht. Das Haltegestell 25 weist zwei Lager 34, 35 zur Aufnahme einer Verschwenkachse für die Biegeeinrichtung 26 auf. Deutlich sind auch die drei Biegerollen 27, 28, 29 zu erkennen, die motorisch angetrieben die Biegeeinrichtung 26 bilden.

**Bezugszeichenliste**

| | |
|---|---|
| 1 | Walzgerüst |
| 2 | Walzen |
| 3 | Walzen |
| 4 | Walzdorn |
| 5 | Vorschubspannschlitten |
| 6 | Linearmotor |
| 11 | Luppe |
| 16 | Läufer |
| 17 | Stator |
| 22 | Symmetrieachse und Drehachse |
| 23 | fertiges Rohr |
| 24 | Aufwickelvorrichtung |
| 25 | Haltegestell |
| 26 | Biegeeinrichtung |
| 27 | Biegerolle |
| 28 | Biegerolle |
| 29 | Biegerolle |
| 30 | gedachte Achse |
| 31 | Schiene |
| 32, 33 | Anschläge |
| 34, 35 | Lager |

## Patentansprüche

1. Aufwickelvorrichtung (24) für ein in einer Walzanlage gefertigtes Rohr (23) mit
einer Biegeeinrichtung (26) zum Krümmen des Rohrs, so dass dieses um eine erste Achse (30) herum spiralförmig aufwickelbar ist, und
einem Haltegestell (25), 30 wobei die Biegeeinrichtung (26) um eine im wesentlichen zu der ersten Achse (30) senkrechte zweite Achse (22) verschwenkbar an dem Haltegestell (25) aufgenommen ist und wobei die zweite Achse (22) mit der Symmetrieachse eines fertigen, aus einem Walzgerüst der Walzanlage auslaufenden Rohr zusammenfällt,
**dadurch gekennzeichnet, dass**
das Haltegestell (25) so ausgestaltet ist, dass es in einer zu der zweiten Achse (22) im Wesentlichen parallelen Richtung bewegbar ist.

2. Aufwickelvorrichtung nach Anspruch 1, **dadurch gekennzeichnet, dass** die Biegeeinrichtung (26) motorisch angetrieben um die zweite Achse (22) verschwenkbar ist.

3. Aufwickelvorrichtung nach Anspruch 1 oder 2, **dadurch gekennzeichnet, dass** die Biegeeinrichtung (26) mindestens drei um jeweils eine Drehachse drehbare Rollen (27, 28, 29) aufweist, wobei die Drehachsen im Wesentlichen parallel zu der ersten Achse (30) angeordnet sind und wobei mindestens zwei der Drehachsen (27, 28, 29) einen voneinander verschiedenen Abstand von der ersten Achse (30) aufweisen, so dass im Betrieb der Vorrichtung das Rohr (23) zwischen zwei Rollen auf einer ersten Seite und einer Rolle auf einer zweiten Seite geführt wird.

4. Aufwickelvorrichtung nach Anspruch 3, **dadurch gekennzeichnet, dass** zumindest eine der Rollen (27, 28, 29) motorisch angetrieben drehbar ist.

5. Aufwickelvorrichtung nach Anspruch 1, **dadurch gekennzeichnet, dass** das Haltegestell (25) motorisch angetrieben bewegbar ist.

6. Walzanlage mit einer Aufwickelvorrichtung (24) nach einem der Ansprüche 1 bis 5

7. Walzanlage nach Anspruch 6, **dadurch gekennzeichnet, dass** sie eine Kaltpilgerwalzanlage mit zwei Walzen (2, 3) ist, wobei die Aufwickelvorrichtung (24) in Vorschubrichtung des Rohrs (23) hinter den Walzen (2, 3) angeordnet ist.

8. Walzanlage nach Anspruch 6 oder 7, **dadurch gekennzeichnet, dass** sie zwei Walzen (2, 3) und mindestens ein Vorschubspannfutter aufweist, wobei das Vorschubspannfutter dazu geeignet ist, im
Betrieb der Walzanlage eine Luppe (11) aufzunehmen und diese zwischen die Walzen (2, 3) zu schieben,
wobei das Vorschubspannfutter verschwenkbar ausgestaltet ist und dazu geeignet ist, die Luppe (11) um deren Längsachse verschwenkbar aufzunehmen, und
dass sie eine Steuerung aufweist, die so eingerichtet ist dass sie im Betrieb der Vorrichtung das Vorschubspannfutter und die Biegeeinrichtung (26) synchron verschwenkt.

9. Walzanlage nach einem der Ansprüche 6 bis 8, **dadurch gekennzeichnet, dass** sie eine Steuerung aufweist, die so eingerichtet ist, dass sie im Betrieb der Vorrichtung in einer ersten Phase mindestens eine der Rollen (27, 28, 29) der Biegeeinrichtung (26) so antreibt, dass diese das Haltegestell (25) mit der Biegeeinrichtung (26) am Rohr (23) entgegen der Vorschubrichtung des Rohrs (23) ziehen und die in einer zweiten Phase mindestens eine Rolle (27, 28, 29) der Biegeeinrichtung (26) so fixiert, dass das Haltegestell (25) mit der Biegeeinrichtung (26) von dem Rohr (23) in Vorschubrichtung des Rohrs (23) bewegbar ist.

10. Verfahren zum Aufwickeln eines in einer Walzanlage gefertigten Rohrs (23) mit den Schritten
Krümmen des Rohrs in einer Biegeeinrichtung, so dass dieses um eine erste Achse (30) herum spiralförmig aufwickelbar ist, und
Verschwenken der Biegeeinrichtung (26) um eine im wesentlichen zu der ersten Achse (30) senkrechte zweite Achse (22),
wobei die zweite Achse (22) mit der Symmetrieachse des fertigen, aus einem Walzgerüst der Walzanlage auslaufenden Rohr zusammenfällt,
**dadurch gekennzeichnet, dass**
die Biegeeinrichtung (26) derart in einer zu der zweiten Achse (22) im Wesentlichen parallelen Richtung bewegt wird dass sie die Translations bewegungen des Rohrs in dessen Längsrichtung beim Walzen nachvollzicht.

11. Verfahren zum Herstellen eines aufgewickelten Rohrs mit den Schritten Zuführen einer Luppe (11) in eine Walzanlage,
Umformen der Luppe (11) zu einem fertigen Rohr (23),
Aufwickeln des Rohrs (23) mit einem Verfahren nach Anspruch 11.

12. Verfahren nach Anspruch 11, **dadurch gekennzeichnet, dass** die Luppe (11) durch Walzen umgeformt wird, wobei die Luppe (11) beim Umformen um ihre Längsachse (22) verschwenkt wird, wobei das Verschwenken der Luppe und das Verschenken der Biegeeinrichtung synchron erfolgt.

13. Verfahren nach Anspruch 11 oder 12, **dadurch gekennzeichnet, dass** die Biegeeinrichtung (26) Rollen (27, 28, 29), die mit dem Rohr (23) in Eingriff treten, aufweist, wobei in einer ersten Phase mindestens eine der Rollen (27, 28, 29) so angetrieben wird, dass diese die Biegeeinrichtung (26) am Rohr (23) entgegen der Vorschubrichtung des Rohrs (23) ziehen und wobei in einer zweiten Phase mindestens eine Rolle (27, 28, 29) so fixiert wird, dass die Biegeeinrichtung (26) von dem Rohr (23) in Vorschubrichtung des Rohrs (23) bewegt wird.

## Claims

1. A winding device (24) for a tube (23) produced in a rolling installation, comprising
a bending device (26) for curving the tube so that it can be wound in a spiral shape around a first axis (30), and
a holding frame (25),
wherein the bending device (26) is mounted to the holding frame (25) pivotably about a second axis (22) substantially perpendicular to the first axis (30) and wherein the second axis (22) coincides with the symmetry axis of a finished tube, discontinuing from a rolling stand of the rolling installation,
**characterised in that**
the holding frame (25) is so designed that it is movable in a direction substantially parallel to the second axis (22).

2. A winding device as set forth in claim 1 **characterised in that** the bending device (26) is pivotable by motor drive about the second axis (22).

3. A winding device as set forth in claim 1 or claim 2 **characterised in that** the bending device (26) has at least three rollers (27, 28, 29) rotatable about a respective axis of rotation, wherein the axes of rotation are arranged substantially parallel to the first axis (30) and wherein at least two of the axes of rotation (27, 28, 29) are at a mutually different spacing from the first axis (30) so that in operation of the device the tube (23) is guided between two rollers on a first side and a roller on a second side.

4. A winding device as set forth in claim 3 **characterised in that** at least one of the rollers (27, 28, 29) is rotatable in motor-driven fashion.

5. A winding device as set forth in claim 1 **characterised in that** the holding frame (25) is movable in motor-driven fashion.

6. A rolling installation comprising a winding device (24) as set forth in one of claims 1 through 5.

7. A rolling installation as set forth in claim 6 **characterised in that** it is a cold pilger rolling installation having two rolls (2, 3), wherein the winding device (24) is arranged downstream of the rolls (2, 3) in the feed direction of the tube (23).

8. A rolling installation as set forth in claim 6 or claim 7 **characterised in that** it has two rolls (2, 3) and at least one feed clamping saddle, wherein the feed clamping saddle is adapted to accommodate a tube shell (11) in operation of the rolling installation and to put it between the rolls (2, 3),
wherein the feed clamping saddle is adapted to be pivotable and to receive the tube shell (11) pivotably about its longitudinal axis, and
it has a control means which is so adapted that in operation of the device it synchronously pivots the feed clamping saddle and the bending device (26).

9. A rolling installation as set forth in one of claims 6 through 8 **characterised in that** it has a control means which is so adapted that in operation of the device in a first phase it drives at least one of the rollers (27, 28, 29) of the bending device (26) in such a way that they pull the holding frame (25) with the bending device (26) on the tube (23) in opposite relationship to the feed direction of the tube (23) and which in a second phase fixes at least one roller (27, 28, 29) of the bending device (26) in such a way that the holding frame (25) with the bending device (26) is movable by the tube (23) in the feed direction of the tube (23).

10. A method of winding a tube (23) produced in a rolling installation comprising the steps:
curving the tube in a bending device so that it can be wound in a spiral shape around a first axis (30), and
pivoting the bending device (26) about a second axis (22) substantially perpendicular to the first axis (30),
wherein the second axis (22) coincides with the symmetry axis of a finished tube, discontinuing from a rolling stand of the rolling installation,
**characterised in that**
the bending device (26) is moved in a direction substantially parallel to the second axis (22) in such a way that it follows the translational motion of the tube in its longitudinal direction during rolling.

11. A method of producing a wound tube comprising the steps:
feeding a tube shell (11) into a rolling installation,
shaping the tube shell (11) to a finished tube (23), and
winding on the tube (23) with a method as set forth in claim 10.

12. A method as set forth in claim 11 **characterised in that** the tube shell (11) is shaped by rolling, wherein the tube shell (11) is pivoted about its longitudinal axis (22) in the shaping operation, wherein pivotal movement of the tube shell and pivotal movement of the bending device are effected synchronously.

13. A method as set forth in claim 11 or claim 12 **characterised in that** the bending device (26) has rollers (27, 28, 29) which come into engagement with the tube (23), wherein in a first phase at least one of the rollers (27, 28, 29) is driven in such a way that they pull the bending device (26) on the tube (23) in opposite relationship to the feed direction of the tube (23) and wherein in a second phase at least one roller (27, 28, 29) is fixed in such a way that the bending device (26) is moved by the tube (23) in the feed direction of the tube (23).

## Revendications

1. Dispositif d'enroulement (24) d'un tube (23) fabriqué sur une installation de laminage, comprenant
un dispositif de cintrage (26) pour la courbure du tube de sorte que celui-ci peut être enroulé en spirale autour d'un premier axe (30), et
un châssis de retenue (25),
le dispositif de cintrage (26) étant reçu sur le châssis de retenue (25) de façon à pouvoir pivoter autour d'un second axe (22) sensiblement perpendiculaire au premier axe (30) et le second axe (22) coïncidant avec l'axe de symétrie d'un tube fini sortant d'une cage de laminage de l'installation de laminage,
**caractérisé en ce que**
le châssis de retenue (25) est configuré de façon à pouvoir être déplacé dans une direction sensiblement parallèle au second axe (22).

2. Dispositif d'enroulement selon la revendication 1, **caractérisé en ce que** le dispositif de cintrage (26) entraîné par moteur est apte à pivoter autour du second axe (22).

3. Dispositif d'enroulement selon la revendication 1 ou 2, **caractérisé en ce que** le dispositif de cintrage (26) présente au moins trois rouleaux (27, 28, 29) montés à rotation chacun autour d'un axe de rotation, les axes de rotation étant disposés de manière sensiblement parallèle au premier axe (30) et au moins deux des axes de rotation (27, 28, 29) étant situés à une distance mutuellement différente par rapport au premier axe (30) de sorte que, lors du fonctionnement du dispositif, le tube (23) est guidé entre deux rouleaux sur un premier côté et un rouleau sur un second côté.

4. Dispositif d'enroulement selon la revendication 3, **caractérisé en ce qu'**au moins l'un des rouleaux (27, 28, 29) peut être entraîné en rotation de façon motorisée.

5. Dispositif d'enroulement selon la revendication 1, **caractérisé en ce que** le châssis de retenue (25) est déplaçable par un entraînement motorisé.

6. Installation de laminage équipée d'un dispositif d'enroulement (24) selon l'une des revendications 1 à 5.

7. Installation de laminage selon la revendication 6, **caractérisé en ce qu'**il s'agit d'une installation de laminage à froid à pas de pèlerin équipée de deux cylindres (2, 3), le dispositif d'enroulement (24) étant disposé dans la direction d'avance du tube (23) en aval des cylindres (2, 3).

8. Installation de laminage selon la revendication 6 ou 7, **caractérisée**
**en ce qu'**elle comprend deux cylindres (2, 3) et au moins un mandrin d'avance, le mandrin d'avance étant apte, au cours du fonctionnement de l'installation de laminage, à recevoir une billette (11) et à pousser celle-ci entre les cylindres (2, 3),
le mandrin d'avance étant monté à pivotement et pouvant recevoir la billette (11) apte à pivoter autour de son axe longitudinal, et
**en ce qu'**elle est pourvue d'une commande conçue pour faire pivoter de manière synchrone, au cours du fonctionnement du dispositif, le mandrin d'avance et le dispositif de cintrage (26).

9. Installation de laminage selon l'une des revendications 6 à 8, **caractérisée en ce qu'**elle est pourvue d'une commande conçue de manière à entraîner, en cours de fonctionnement du dispositif, dans une première phase au moins l'un des rouleaux (27, 28, 29) du dispositif de cintrage (26) de sorte que celui-ci tire le châssis de retenue (25) avec le dispositif de cintrage (26) sur le tube (23) à l'opposé de la direction d'avance du tube (23), et de manière à immobiliser, dans une seconde phase, au moins un rouleau (27, 28, 29) du dispositif de cintrage (26) de sorte que le châssis de retenue (25) avec le dispositif de cintrage (26) peut être déplacé par le tube (23) dans la direction d'avance du tube (23).

10. Procédé d'enroulement d'un tube (23) fabriqué sur une installation de laminage, comprenant les étapes suivantes :
courbure du tube dans un dispositif de cintrage de sorte que celui-ci peut être enroulé en spirale autour d'un premier axe (30), et
pivotement du dispositif de cintrage (26) autour d'un second axe (22) sensiblement perpendiculaire au premier axe (30),
le second axe (22) coïncidant avec l'axe de symétrie du tube fini sortant d'une cage de laminage de l'installation de laminage,
**caractérisé en ce que**
le dispositif de cintrage (26) est déplacé dans une direction sensiblement parallèle au second axe (22) de manière à reproduire les mouvements de translation du tube dans sa direction longitudinale lors du laminage.

11. Procédé de fabrication d'un tube enroulé, comprenant les étapes suivantes :
introduction d'une billette (11) dans une installation de laminage,
déformation de la billette (11) pour former un tube fini (23),
enroulement du tube (23) au moyen d'un procédé selon la revendication 11.

12. Procédé selon la revendication 11, **caractérisé en ce que** la billette (11) est déformée par laminage, la billette (11) étant amenée à pivoter, lors de la déformation, autour de son axe longitudinal (22), le pivotement de la billette et le pivotement du dispositif de cintrage s'effectuant de manière synchrone.

13. Procédé selon la revendication 11 ou 12, **caractérisé en ce que** le dispositif de cintrage (26) présente des rouleaux (27, 28, 29) venant en prise avec le tube (23), au moins l'un des rouleaux (27, 28, 29) étant, dans une première phase, entraîné de façon à tirer le dispositif de cintrage (26) sur le tube (23) à l'opposé de la direction d'avance du tube (23) et, dans une seconde phase, au moins un rouleau (27, 28, 29) étant immobilisé de sorte que le dispositif de cintrage (26) est déplacé par le tube (23) dans la direction d'avance du tube (23).
